# EUROPÄISCHE PATENTSCHRIFT

(11) **EP 1 680 335 B1**
(45) Veröffentlichungstag und Bekanntmachung des Hinweises auf die Patenterteilung: **20.02.2008**
(21) Anmeldenummer: 04786894.8
(22) Anmeldetag: 29.09.2004
(51) Int. Cl.: B65D 81/32

(54) **FLASCHENARTIGER BEHÄLTER**
BOTTLE-TYPE CONTAINER
CONTENANT DE TYPE BOUTEILLE

(30) Priorität: 29.09.2003 DE 10345589
(43) Veröffentlichungstag der Anmeldung: 19.07.2006
(73) Patentinhaber: SCHELBACH, André, 32756 Detmold (DE)
(72) Erfinder: SCHELBACH, André, 32756 Detmold (DE)
(74) Vertreter: Holland, Ralf
(86) Internationale Anmeldenummer: PCT/DE2004/002182
(87) Internationale Veröffentlichungsnummer: WO 2005/032968

(56) Entgegenhaltungen:
- EP-A- 1 371 578
- DE-A- 10 238 965
- US-A1- 2002 086 806

## Beschreibung

Die Erfindung betrifft einen flaschenartigen Behälter aus einem Kunststoff.

In der PCT/DE03/00457 wird ein flaschen- oder beutelartiger Behälter aus einem Kunststoff vorgeschlagen, bei dem wenigstens eine Kammer von einer zweiten Kammer insbesondere durch eine aufreißbare Naht getrennt ist. Ein solcher Behälter dient vorzugsweise der getrennten Aufbewahrung zweier Komponenten, insbesondere der eines Lebensmittels, beispielsweise einer Babynahrung, die für den Verzehr zu vermischen sind. Ein solches Vermischen erfolgt in einfacher Weise nach einem Aufreißen der die Kammern trennenden, aufreißbaren Nähte durch Walken oder Kneten des Behälters.

Eine beutelartige Ausbildung der Behälter gemäß der PCT/DE03/00457 ist unproblematisch. Bei der dortigen flaschenartigen Ausbildung eines Behälters ist jedoch die Standsicherheit durch an einer Naht abknickende Kammern beeinträchtigt und werden dort weitere, konstruktive Maßnahmen vorgeschlagen, durch die die Standsicherheit erhöht werden kann. Darüberhinaus ist auch die Knicksteifigkeit häufig nicht ausreichend, insbesondere bei vergleichsweise hohen Behältern, bspw. mit übereinander liegenden Kammern. Deshalb wird dort weiter vorgeschlagen, ein im wesentlichen zentral sich erstreckendes Röhrchen in den Behälter einzusetzen, durch das die Knicksteifigkeit und auch die Standsicherheit erhöht wird.

Vor dem Hintergrund dieser technischen Problematik macht die Erfindung es sich zur Aufgabe, einen flaschenartigen Behälter aus einem Kunststoff zur Verfügung zu stellen, der bei einfacher Geometrie und bei einfachem konstruktiven Aufbau bereits ausreichende Standsicherheit und Steifheit aufweist.

Zur Lösung dieser technischen Problematik wird bei einem flaschenartigen Behälter aus einem Kunststoff gemäß des Anspruchs 1 darauf abgestellt, dass wenigstens zwei nebeneinander angeordnete Kammern mit jeweils einem Bodenteil vorgesehen sind und dass bevorzugt eine dritte Kammer die beiden nebeneinander angeordneten Kammern zumindest abschnittsweise mit aufreißbaren Nähten voneinander trennt.

Die zwei nebeneinander angeordneten Kammern mit jeweils einem Bodenteil verleihen dem flaschenartigen Behälter nach der Erfindung eine große Standsicherheit und ein gefälliges Aussehen, da an Nähten beispielsweise keine Kammer mehr abknicken kann. Auch das Mischen der Inhalte der vorzugsweise drei Kammern ist vereinfacht, da regelmäßig vergleichsweise lange aufreißbare Nähte über einen maximalen Querschnitt vorgesehen sind, so dass ein Vermischen der Komponenten vorgenommen werden kann, ohne das die Komponenten Querschnittsverengungen passieren müssen.

Es hat sich als zweckmäßig erwiesen, die Bodenteile in einer Draufsicht spitzoval auszubilden und mit den Spitzen aufeinander zuweisend anzuordnen, insbesondere an den Spitzen auch zusammenstoßend, wobei bevorzugt die Bodenteile durch einen einstückigen Boden ausgebildet sein können. Infolge dieser Maßnahmen ist ein einfaches, nicht aufreißbares Verschweißen einer jeweils einstückigen Front- und einer Rückseite mit den Bodenteilen aus einem Kunststoff in einfacher Weise ermöglicht, wobei durch die aneinanderliegenden Spitzen ein Knoten ausgebildet wird, in dem randseitige, nicht aufreißbare Nähte des Behälters mit inneren, aufreißbaren Nähten aufeinander treffen.

Es kann vorgesehen sein, dass die dritte Kammer die beiden nebeneinander angeordneten Kammern vollständig trennt. Es werden dann lediglich zwei aufreißbare Nähte oder zwei aufreißbare Nahtabschnitte vorgesehen sein, durch die die drei Kammern voneinander aufreißbar getrennt sind. Dabei kann in einer ersten Alternative auch die dritte Kammer mit einem eingesetzten Bodenteil versehen sein, das gleichfalls wieder spitzoval ausgebildet ist und das einstückig mit den Bodenteilen der nebeneinander angeordneten Kammern ausgebildet sein kann. Infolge dieser Maßnahme ist die dritte Kammer vergleichsweise großvolumig auch ausbildbar.

Es hat sich dabei als zweckmäßig erwiesen, insbesondere die dritte Kammer auch mit einem bspw. wiederverschließbaren Ausguss, einer abreißbaren oder abschneidbaren Ausgießlasche oder dergleichen für eine Entnahme des fertig gemischten Endprodukts zu versehen.

Ist ein geringes Volumen für die dritte Kammer lediglich nötig, kann die dritte Kammer zu den Bodenteilen der benachbarten Kammern hin in einer Spitze auslaufend ausgebildet sein.

In weiterer konstruktiver Ausgestaltung können dann diese Spitze und die aufeinander zuweisenden Spitzen der Bodenteile der benachbarten Kammern in einem Knoten auslaufen oder kann die Spitze der dritten Kammer in einer weiteren Naht sich fortsetzen, wobei diese weitere Naht die nebeneinander angeordneten Kammern gleichfalls aufreißbar trennt und wieder insbesondere in einem Knoten mit den aufeinander zuweisenden Spitzen der beiden Bodenteile der benachbarten Kammern zusammen trifft. In einer seitlichen Ansicht werden die aufreißbaren Nähte sich dann etwa Y-förmig darstellen.

Bei einer weiteren Variante des flaschenartigen Behälters nach der Erfindung ist vorgesehen, dass die Spitze der dritten Kammer mit einer Spitze einer vierten Kammer zusammen trifft. Weist die vierte Kammer weiter ein insbesondere spitzovales Bodenteil auf, können sich die dritte und die vierte Kammer diaboloähnlich darstellen.

Das Befüllen und Entleeren des erfindungsgemäßen Behälters kann durch die Maßnahme vereinfacht werden, dass unmittelbar nebeneinander liegende Kammern oben, auf einer den Bodenteilen gegenüberliegenden Seite, jeweils durch einen in einer Draufsicht schiffchenartigen Abschnitt eines Formteils geschlossen sind, die damit im wesentlichen den Grundriss der Bodenteile auch wieder aufnehmen, wobei die schiffchenartigen Abschnitte jedoch regelmäßig kleiner ausgebildet sind. Diese schiffchenartigen Abschnitte können für das Befüllen mit geeigneten Durchbrechungen versehen sein oder die einzelnen Kammern lediglich aufhalten, und werden derartige Öffnungen nach dem Befüllen der Kammern versiegelt oder als Ausguss genutzt.

Zweckmäßigerweise ist der Behälter nach der Erfindung symmetrisch zu einer Mittelebene ausgebildet. Die Herstellung und die Befüllung eines symmetrischen Behälters sind gegenüber durchaus möglichen komplexen Strukturen vergleichsweise einfach, da beispielsweise Abstände zu der Mittelebene gleich ausgebildet sind.

Zur Erhöhung der Standfestigkeit kann ein Behälter dahingehend ausgebildet sein, dass wenigstens eine Kammer durch ein Bodenteil geschlossen ist, dass das Bodenteil eine Befüllöffnung aufweist und dass das Bodenteil auf einem Standfuß aufsitzt.

Durch die Ausbildung eines Standfußes, der aufgabengemäß mit einer ausreichenden Standfläche und Schwere versehen sein wird, ist eine hohe Standfestigkeit gegeben. Dies ist insbesondere dann der Fall, wenn alle Kammern Bodenteile aufweisen, die auf einem gemeinsamen Standfuß aufsitzen, der in einer bevorzugten Ausführungsform eine sich wenigstens abschnittsweise frei erstreckende Bodenplatte aufweist.

Daneben erfolgt bei einer solchen Anordnung der Bodenteile das Befüllen der einzelnen Kammern durch die Befüllöffnungen der Bodenteile von einer Richtung, von der Bodenseite her.

Hierzu kann zweckmäßigerweise vorgesehen sein, dass eine Befüllöffnung sich durch den Standfuß hindurch erstreckend fortsetzt, insbesondere alle Befüllöffnungen. Verschlossen werden solche Befüllöffnungen nach dem Befüllen der Kammern durch bspw. Verprellen oder dergleichen.

Die Bodenteile und der Standfuß können durch einzelne Formteile ausgebildet sein, die beispielsweise miteinander verklebt oder verschweißt werden. Alternativ können die Bodenteile und der oder die Standfüße auch einstückig ausgebildet sein, was Herstellungskosten ersparen kann.

In konstruktiver Ausgestaltung ist weiter vorgesehen, dass zwischen einem Standfuß und einem Bodenteil ein zylindrischer Schaft angeordnet ist. Ein solcher Schaft ist beispielsweise für ein Befüllen von einer zangenartigen Greifvorrichtung leicht zu fassen und zu halten.

Dabei hat es sich weiter als zweckmäßig erwiesen, wenn der Schaft einen gegenüber dem zugehörigen Bodenteil zurückgenommenen Querschnitt aufweist, womit er für eine Greifvorrichtung wohl definiert beispielsweise als Halteabschnitt erkennbar ist.

Hierzu ist zweckmäßigerweise der Schaft frei von einer eine Kammer begrenzenden Kunststofffolie.

In weiterer Ausgestaltung der Erfindung ist vorgesehen, dass die Bodenteile in einer Reihe angeordnet sind. Aufsitzend beispielsweise auf einem gemeinsamen Standfuß in Form einer Bodenplatte kann diese länglich oval dann ausgebildet sein.

In einer weiteren Ausführungsvariante ist vorgesehen, dass die Bodenteile umfangsmäßig voneinander beabstandet sind, mithin unabhängig voneinander ausgebildet sind.

In weiterer Ausgestaltung kann dabei vorgesehen sein, dass die Bodenteile in einer Draufsicht zwickelartig ausgebildet sind, wobei insbesondere zwickelartig auslaufenden Spitzen benachbarter Bodenteile aufeinander zuweisen. Infolge dieser Ausbildung ist es ermöglicht, zwei die Kammer(n) vorder- und rückseitig begrenzende Folien an den Spitzen zusammenzuführen und dort die aufreißbaren Nähte gegen eine außen umlaufende, nicht aufreißbare Naht stoßend anzuordnen.

Hierbei kann weiter vorgesehen sein, dass benachbarte Spitzen der zwickelartig auslaufenden Bodenteile miteinander verbunden sind. Durch beispielsweise ein Durchschweißen ist damit auch in den Knoten der aufeinander treffenden Nähte eine sichere, flüssigkeitsdichte Verklebung und/oder Verschweißung ermöglicht.

Sind die Bodenteile radial voneinander getrennt, kann ein zusätzlicher Steg die Bodenteile miteinander verbinden und zum einen die Stabilität weiter erhöhen und zum anderen mit einem Adapter für eine Greifvorrichtung für das Befüllen versehen sein.

Bei einer weiteren Ausführungsform des Behälters sind drei Kammern vorgesehen, wobei die Kammern in einer Seitenansicht dreiecksförmig ausgebildet sind, eine mittlere Kammer eine zum Standfuß hin ausgerichtete, von einem Bodenteil verschlossene Spitze aufweist und die zwei benachbarten Kammern mit von dem Standfuß weg ausgerichteten, an der mittleren Kammer anliegenden Spitzen ausgebildet sind.

Insbesondere bei einer derartigen Ausführungsform des Behälters weist die mittlere Kammer eine vergleichsweise große obere Längserstreckung auf, weshalb bevorzugt die mittlere Kammer auf der dem Bodenteil entgegengesetzten Seite einen Einsatz aufweist, der als Ausgiesser ausgebildet ist. Auch ein derartiger Ausgiesser kann in einer Draufsicht wiederum bevorzugt zwickelartig ausgebildet sein.

Alternativ kann eine Befüllöffnung auch für eine Entnahme des Inhalts des Behälters herangezogen werden. Dabei wird bevorzugt, dass zwischen wenigstens zwei Bodenteilen und einer Bodenplatte ein die Befüllöffnungen bis auf eine schließendes Zwischenstück vorgesehen ist.

Es kann dann eine Bodenplatte des Standfußes als Verschluß einer einen Ausguß mit der einen offen verbleibenden Befüllöffnung eines Bodenteils verbindenden Bohrung ausgebildet sein.

Der flaschenartige Behälter nach der Erfindung wird anhand der Zeichnung näher erläutert, in der lediglich Ausführungsbeispiele schematisch dargestellt sind.

In der Zeichnung zeigt:
- Fig. 1:: ein erstes Ausführungsbeispiel,
- Fig. 2:: ein zweites Ausführungsbeispiel,
- Fig. 3:: ein drittes Ausführungsbeispiel,
- Fig. 4:: ein viertes Ausführungsbeispiel und
- Fig. 5:: ein fünftes Ausführungsbeispiel.
- Fig. 6:: einen weiteren Behälter in einer Explosionszeichnung,
- Fig. 7:: den Behälter nach Fig.1 in einer isometrischen Darstellung,
- Fig. 8:: ein weiteres Ausführungsbeispiel,
- Fig. 9:: eine isometrische Darstellung zweier durch einen Steg verbundener Bodenteile,
- Fig. 10:: eine isometrische Darstellung eines Standfußes,
- Fig. 11:: einen Schnitt durch zwei durch einen Steg verbundene Bodenteile gem. Fig. 9,
- Fig. 12:: einen Schnitt durch ein Zwischenstück und
- Fig. 13:: einen Schnitt durch eine Bodenplatte.

Bei dem in Figur 1 dargestellten Ausführungsbeispiel eines flaschenartigen Behälters 1 nach der Erfindung sind zwei nebeneinander angeordnete Kammern 2,3 jeweils mit einem Bodenteil 4,5 versehen, wodurch sich eine große, stabile Standfläche für den Behälter 1 ergibt. Eine dritte Kammer 6 mit gleichfalls einem Bodenteil 7 trennt mit aufreißbaren Nähten 9,10 die Kammern 2,3 voneinander. Reißen die Nähte 9,10 beispielsweise durch walken oder drücken des Behälters 1, werden sich die Inhalte der drei Kammern 2,3,6 miteinander mischen und kann der vermischte Inhalt durch einen bspw. wieder verschließbaren Ausguss 8 in der die beiden nebeneinander angeordneten Kammern 2,3 trennenden dritten Kammer 6 dem Behälter 1 entnommen werden.

Oberseitig sind die hier drei nebeneinander liegenden Kammern 2,3,6 durch jeweils einen schiffchenartigen Abschnitt 9-11 eines Kunststoffformteils geschlossen. In einer einfachen Weise kann dann der wieder verschließbare Ausguss 8 auch mit ausgebildet werden. Daneben können die schiffchenartigen Abschnitte 9-11 für das Befüllen der drei Kammern 2,3,6 mit Durchbrechungen versehen sein, die nach einem Befüllen - bis auf den Ausguss 8 - verschlossen werden.

Vergleichbar den schiffchenartigen Abschnitten 9-11 sind die Bodenteile 4,5,7 spitzoval ausgebildet und sind die Spitzen der Bodenteile aufeinander zuweisend und sich in Knoten 16,17 berührend angeordnet.

Die Bodenteile 4,5,7 werden durch einen einstückigen Boden ausgebildet. Infolge der erläuterten Maßnahmen fällt dann auch die nicht aufreißbare Naht 14 zwischen einem folienartigen Frontteil 15 und den Bodenteilen 4,5,7 mit den aufreißbaren Nähten 9,10 gleichsam in jeweils einem der Knoten 16,17 zusammen. Vergleichbares gilt oberseitig des Behälters 1 zwischen einer nicht aufreißbaren Naht 18 zwischen dem Frontteil 15 und den schiffchenartigen Abschnitten 11-13 in Knoten 19,20.

Für die Rückseite des Behälters 1 nach der Erfindung gilt entsprechendes.

Bei dem Ausführungsbeispiel eines Behälters 24 nach Figur 2 sind die benachbarten Kammern 25,26 durch die aufreißbaren Nähte 27,28 einer zwickelartig ausgebildeten dritten Kammer 29 getrennt. Die Kammer 29 weist oberseitig ein schiffchenartig ausgebildetes Formteil 30 mit einem durch eine Kappe verschließbaren Ausguss 31 noch auf.

Die Bodenteile 32,33 der Kammern 25,26 sind wieder spitzoval ausgebildet und mit den Spitzen 34,35 aufeinander zuweisend angeordnet. Hin zu diesen beiden Spitzen 34,35 wird von den Nähten 27,28 der Kammer 29 gleichfalls eine Spitze 36 ausgebildet, so dass die nicht aufreißbare Naht 38 zwischen einem Frontteil 39 und den Bodenteilen 32,33 sowie die Nähte 28,29 gleichsam in einem Knoten 37 auslaufen.

Auch bei dem Ausführungsbeispiel nach Figur 3 weist eine zwischen zwei benachbarten Kammern 40,41 angeordnete dritte Kammer 42 eine Spitze 43 auf, die auf die aufeinander zuweisenden Spitzen 44,45 der spitzovalen Bodenteile 46,47 der Kammern 40,41 hinweist. Bei dem Ausführungsbeispiel gemäß Figur 3 setzt sich jedoch die Spitze 43 in einer weiteren aufreißbaren Naht 48 fort, die bis zu den Spitzen 44,45 geführt die Kammern 40,41 aufreißbar trennt.

Der Kammer 42 ist kein schiffchenartiges Formteil mit Ausguss eingesetzt. Vielmehr ist eine durchgängig die Kammer 40,41,42 oberseitig schließende, nicht aufreißbare Naht 49 vorgesehen, die über der Kammer 42 nach Art einer Lasche 50 für eine Öffnung auf- bzw. abreißbar ausgestaltet ist, angedeutet durch eine Aufreißlinie 51. Es versteht sich, dass die Kraft für ein Aufreißen der Lasche 50 an der Aufreißlinie 51 größer bemessen ist als die Kraft für das Aufreißen der die Kammern 40-42 trennenden Nähte 48,52,53.

Bei dem Ausführungsbeispiel des Behälters 60 gemäß Fig. 4 läuft die Kammer 61 wieder in einer Spitze 68 aus und trennt mit aufreißbaren Nähten 62,63 die Kammern 64,65 mit eingesetzten Bodenteilen 66,67.

Der Kammer 61 gegenüber liegend ist eine vierte Kammer 69 mit einem Bodenteil 70 angeordnet, deren Spitze mit der Spitze 68 der Kammer 61 zusammen fällt, so dass sich in Verbindung mit dem schiffchenartigen Formteil 71, das die Kammer 61 oberseitig schließt, die beiden Kammern 61,69 mit den aufreißbaren Nähten 62,63 und 72,73 diaboloförmig darstellen. Auch bei diesem Behälter 60 können die Bodenteile 66,67,70 durch einen gemeinsamen, einstückigen Boden ausgebildet werden.

Die Ausführungsbeispiele von Behältern gemäß den Figuren 1-4 sind zu einer Mittelebene symmetrisch ausgebildet. Das Ausführungsbeispiel eines Behälters 80 nach Figur 5 weist derartige Symmetrieeigenschaften nicht auf.

Bei dem Behälter 80 werden zwei benachbarte Kammern 81,82 von einer dritten Kammer 83 durch in einer Spitze 84 auslaufenden Nähten 85, 86 getrennt, wobei die Spitze 84 sich in einer weiteren Naht 87 fortsetzt und die gemeinsam mit den aufeinander zuweisenden Spitzen der beiden Bodenteile 88,89 der Kammern 81, 82 in einem Knoten ausläuft.

Die Kammer 81 ist von einer weiteren Kammer 90 durch eine aufreißbare Naht 92 getrennt. Auch die Kammer 90 weist ein Bodenteil 91 weiter auf, das durch einen einstückigen Boden mit den weiteren Bodenteilen 88,89 ausgebildet wird.

Eine durch eine weitere aufreißbare Naht 93 von der Kammer 82 abgetrennte Kammer 94 ist ohne Bodenteil ausgebildet. Die Kammer 94 wie auch die Kammern 81,82,83 sind oberseitig durch schiffchenartige Abschnitte 95-97 geschlossen, wobei der mittlere Abschnitt 96, der die Kammer 83 verschließt, wieder mit einem wiederverschließbarem Ausguss 98 versehen ist.

Der in den Fig. 6 und 7 wiedergegebene Behälter 101 weist drei nebeneinander liegende Kammern 102,103,104 auf, die durch aufreißbare Nähte 105,106 voneinander getrennt sind.

Wird der Behälter 101 belastet, bspw. durch Drücken oder Walken, reißen die Nähte 105,106 auf und können die Inhalte der Kammern 102,103,104 miteinander vermischt werden. Begrenzt werden die Kammern 102,103,104 von einer vorderen und einer hinteren Kunststofffolie, die randseitig durch hier eine im wesentlichen umlaufende Naht 107 verbunden sind, deren Reißfestigkeit deutlich über der der aufreißbaren Nähte 105,106 liegt, so dass keine Gefahr besteht, das bei einer Belastung des Behälters 101 diese Naht 107 aufreißt.

Bodenseitig sind die drei Kammern 102-104 jeweils durch ein Bodenteil 108-110 geschlossen, wobei jedes Bodenteil 108-110 eine Befüllöffnung 111-113 aufweist für ein Befüllen jeweils der zugehörigen Kammer 102-104.

Die hier beispielhaft umfangsmäßig voneinander getrennten Bodenteile 108-110 sitzen in einer Reihe auf einem gemeinsamen Standfuß 114 auf, der als Bodenplatte 121 hier länglich oval und von entsprechender Größe ausgebildet dem Behälter 101 eine große Standsicherheit verleiht.

Da bei dem Ausführungsbeispiel die Bodenteile 108-110 und der Standfuß 114 einstückig ausgebildet sind, durchsetzen die Befüllöffnungen 111-113 auch die Bodenplatte 121 und können nach einem Befüllen der Kammern 102-104 bspw. durch Verprellen geschlossen werden.

Alternativ, sofern Bodenteile und Standfuß jeweils für sich ausgebildet sind, können die Befüllöffnungen der Bodenteile auch durch eine durchgehende Bodenplatte 121 nach einem Befüllen der Kammern 102-104 verschlossen werden.

Zwischen dem Standfuß 114 und den Bodenteilen 108-110 ist jeweils ein zylindrischer Schaft 115-117 noch angeordnet, der im Querschnitt zylindrisch ausgebildet ist und der gegenüber dem jeweils zugehörigen Bodenteil 108-110 einen zurückgenommenen Querschnitt aufweist. An solchen Schäften 115-117 können gabel- oder zangenförmige Greifvorrichtungen angreifen und den Behälter 101 für ein Befüllen halten. Hierzu ist zweckmäßigerweise jeder Schaft 115-117 frei von einer die Kammern 102-104 begrenzenden Folie.

In einer Draufsicht sind die Bodenteile 108-110 schiffs- oder zwickelartig ausgebildet, mithin in zwei gegenüberliegenden Spitzen auslaufend. Es können die Spitzen zweier benachbarter Bodenteile miteinander verbunden sein oder wie beim Ausführungsbeispiel voneinander getrennt. Infolge dessen können hier über den freien Raum zwischen zwei benachbarten Spitzen die die Kammern 102 bis 104 begrenzenden Folien unmittelbar miteinander verschweißt werden.

In einer Seitenansicht etwa gemäß Fig. 7 läßt sich erkennen, dass beim Ausführungsbeispiel die drei Kammern 102-104 im Wesentlichen dreiecksförmig ausgebildet sind. Die mittlere Kammer 103 weist eine zum Standfuß 114 hin ausgerichtete Spitze auf, die von dem Bodenteil 109 geschlossen ist. Die zwei äußeren, der mittleren Kammer 103 benachbarten Kammern 102,104 sind gleichfalls etwa dreiecksförmig ausgebildet, wobei deren Spitze jeweils über dem Standfuß 114 liegend ausgebildet ist, jedoch über die Nähte 105,106 bzw. die Naht 107 an der mittleren Kammer 103 anliegen.

Oberseitig weist die dreiecksförmig ausgebildete, mittlere Kammer 103 eine vergleichsweise lange Seite auf. Die dort gegenüberliegenden Nähte 107 der die Kammer 103 ausbildenden vorder- und rückseitigen Folien fassen dort einen Einsatz 118 ein, der in einer Draufsicht wieder zwickel- oder schiffchenförmig ausgebildet in zwei gegenüberliegenden Spitzen ausläuft und der weiter als Ausgiesser 119 mit bspw. einer abschneidbaren Spitze 120 ausgebildet ist.

Anhand der Figuren 8-13 wird ein weiteres Ausführungsbeispiel eines Behälters 122 näher erläutert.

Der Behälter 122 weist beispielhaft hier zwei durch eine aufreissbare Naht 123 getrennte Kammern 124,125 auf. Zwei Bodenteile 126,127, vgl. auch Fig. 4, mit Befüllöffnungen 128,129 schließen unterseitig die Kammern 124,125.

Die Bodenteile 126,127, wieder zwickelartig ausgebildet, werden durch einen Steg 130 miteinander verbunden, der an im Querschnitt zurückgenommenen, runden Schäften 131,132 angeschlossen ist.

Der Steg 130 liegt unterhalb einer die Kammern 124,125 begrenzenden Folie 133, die mit den Bodenteilen 126,127 durch eine nicht auftrennbare Naht 134 verbunden ist. Der Steg 130 ist somit frei zugänglich. Infolge können an dem Steg 130 Adapter 135 hier in Form von im Querschnitt quadratischen Ausnehmungen für eine Greifvorrichtung vorgesehen sein, die für das Befüllen der Kammern 124 und 125 an den Adaptern 135 des Stegs 130 angreifen, den Behälter 122 halten und so ein Befüllen durch die Befüllöffnungen 128 und 129 maschinell ermöglichen.

Die beiden Kammern 124,125 mit den voneinander getrennt ausgebildeten Bodenteilen 126,127, verbunden über den Steg 130, sind von einem Standfuß 136 gehalten. Der Standfuß 136 ist zweiteilig ausgebildet mit einer Bodenplatte 137 und einem Zwischenstück 138. Das Zwischenstück 138 weist zwei Aufnahmebohrungen 139,140 auf für eine flüssigkeitsdichte Aufnahme der Schäfte 131,132 der Bodenteile 126,127. Die Bohrung 139 ist als Sackbohrung ausgebildet, so dass die Befüllöffnung 128 verschlossen werden kann.

Dagegen verbindet die Aufnahmebohrung 140 verbindet Befüllöffnung 129 des Bodenteils 127 mit einem Ausguß 141, vgl. Fig. 12, so dass bspw. in den Kammern 124,125 vermischte Flüssigkeiten als Mischung auch wieder den Kammern 124,125 entnommen werden kann.

Als Verschluss des Ausguß 141 dient die Bodenplatte 137, die hierzu zentral eine abdichtende Aufnahme oder einen Stopfen 142 für den Ausguß 141 aufweist.

## Patentansprüche

1. Flaschenartiger Behälter aus einem Kunststoff, **dadurch gekennzeichnet, dass** wenigstens zwei nebeneinander angeordnete Kammern (25,26) mit jeweils einem Bodenteil (32,33) vorgesehen sind, wobei die nebeneinander angeordneten Kammern (25,26) durch zumindest abschnittsweise aufreißbare Nähte (27,28) getrennt sind.

2. Behälter nach Anspruch 1, **dadurch gekennzeichnet, dass** eine dritte Kammer (29) die beiden nebeneinander angeordneten Kammern (25,26) durch zumindest abschnittsweise aufreißbare Nähten (27,28) voneinander trennt.

3. Behälter nach einem oder mehreren der vorangehenden Ansprüche, **dadurch gekennzeichnet, dass** die Bodenteile (32,33) in einer Draufsicht spitzoval ausgebildet und mit Spitzen (34,35) aufeinander zuweisend angeordnet sind.

4. Behälter nach einem oder mehreren der vorangehenden Ansprüche, **dadurch gekennzeichnet, dass** Bodenteile durch einen einstückigen Boden ausgebildet werden.

5. Behälter nach einem oder mehreren der vorangehenden Ansprüche, **dadurch gekennzeichnet, dass** die dritte Kammer (29) die beiden nebeneinander angeordneten Kammern (25,26) vollständig trennt.

6. Behälter nach einem oder mehreren der vorangehenden Ansprüche, **dadurch gekennzeichnet, dass** die dritte Kammer (6) mit einem eingesetzten Bodenteil (7) versehen ist.

7. Behälter nach einem oder mehreren der vorangehenden Ansprüche, **dadurch gekennzeichnet, dass** eine Kammer (29) mit einem Ausguss (31), einer Ausgießlasche oder dergleichen versehen ist.

8. Behälter nach einem oder mehreren der vorangehenden Ansprüche, **dadurch gekennzeichnet, dass** die dritte Kammer (29) zu den Bodenteilen (32,33) der benachbarten Kammern (25,26) hin in einer Spitze (36) auslaufen ausgebildet ist.

9. Behälter nach einem oder mehreren der vorangehenden Ansprüche, **dadurch gekennzeichnet, dass** die Spitze (36) und aufeinander zuweisende Spitzen (34,35) der Bodenteile (32,33) in einem Knoten (37) auslaufen.

10. Behälter nach einem oder mehreren der vorangehenden Ansprüche, **dadurch gekennzeichnet, dass** die Spitze (43) der dritten Kammer (42) sich in einer weiteren Naht (48) fortsetzt, dass die weitere Naht (48) die nebeneinander angeordneten Kammern (40,41) aufreißbar trennt und in einem Knoten mit den aufeinander zuweisenden Spitzen (44,45) der beiden Bodenteile (46,47) der benachbarten Kammern (40,41) zusammentrifft.

11. Behälter nach einem oder mehreren der vorangehenden Ansprüche, **dadurch gekennzeichnet, dass** die Spitze (68) der dritten Kammer (61) mit einer Spitze einer vierten Kammer (69) zusammentrifft.

12. Behälter nach einem oder mehreren der vorangehenden Ansprüche, **dadurch gekennzeichnet, dass** die vierte Kammer (69) ein Bodenteil aufweist.

13. Behälter nach einem oder mehreren der vorangehenden Ansprüche, **dadurch gekennzeichnet, dass** unmittelbar nebeneinander liegende Kammern (2,3,6) oben jeweils durch einen in einer Draufsicht schiffchenartigen Abschnitt (11-13) eines Formteil geschlossen sind.

14. Behälter, insbesondere nach einem oder mehreren der vorangehenden Ansprüche, **dadurch gekennzeichnet, dass** wenigstens eine Kammer (102-104) durch ein Bodenteil (108-110) geschlossen ist, dass das Bodenteil (108-110) eine Befüllöffnung (111-113) aufweist und dass das Bodenteil (108-110) auf einem Standfuß (114) aufsitzt.

15. Behälter nach einem oder mehreren der vorangehenden Ansprüche, **dadurch gekennzeichnet, dass** alle Kammern (102-104) Bodenteile (108-110) aufweisen, die auf einem gemeinsamen Standfuß (114) aufsitzen.

16. Behälter nach einem oder mehreren der vorangehenden Ansprüche, **dadurch gekennzeichnet, dass** der Standfuß (136) eine sich wenigstens abschnittsweise frei erstreckende Bodenplatte (137) aufweist.

17. Behälter nach einem oder mehreren der vorangehenden Ansprüche, **dadurch gekennzeichnet, dass** eine Befüllöffnung (111-113) sich durch den Standfuß (114) erstreckend fortgesetzt ist.

18. Behälter nach einem oder mehreren der vorangehenden Ansprüche, **dadurch gekennzeichnet, dass** die Bodenteile (108-110) und der Standfuß (114) einstückig ausgebildet sind.

19. Behälter nach einem oder mehreren der vorangehenden Ansprüche, **dadurch gekennzeichnet, dass** zwischen einem Standfuß (114) und einem Bodenteil (108-110) ein zylindrischer Schaft (115-117) angeordnet ist.

20. Behälter nach einem oder mehreren der vorangehenden Ansprüche, **dadurch gekennzeichnet, dass** der Schaft (115-117) einen gegenüber dem zugehörigen Bodenteil (108-110) zurückgenommenen Querschnitt aufweist.

21. Behälter nach einem oder mehreren der vorangehenden Ansprüche, **dadurch gekennzeichnet, dass** der Schaft (115-117) frei von einer eine Kammer (102-104) begrenzenden Folie ist.

22. Behälter nach einem oder mehreren der vorangehenden Ansprüche, **dadurch gekennzeichnet, dass** die Bodenteile (108-110) in einer Reihe angeordnet sind.

23. Behälter nach einem oder mehreren der vorangehenden Ansprüche, **dadurch gekennzeichnet, dass** die Bodenteile (108-110) umfangsmäßig voneinander beabstandet sind.

24. Behälter nach einem oder mehreren der vorangehenden Ansprüche, **dadurch gekennzeichnet, dass** die Bodenteile (126,127) durch einen Steg (130) miteinander verbunden sind.

25. Behälter nach einem oder mehreren der vorangehenden Ansprüche, **dadurch gekennzeichnet, dass** zwischen wenigstens zwei Bodenteilen (126,127) und einer Bodenplatte (137) ein die Befüllöffnungen (128,129) bis auf eine (129) schließendes Zwischenstück (138) vorgesehen ist.

26. Behälter nach einem oder mehreren der vorangehenden Ansprüche, **dadurch gekennzeichnet, dass** eine Bodenplatte (137) des Standfußes (136) als Verschluß einer einen Ausguß (141) mit der einen offen verbleibenden Befüllöffnung (129) eines Bodenteiles (127) verbindenden Bohrung (140) ausgebildet ist.

## Claims

1. A bottle-like container made of a plastic, **characterized in that** at least two chambers (25, 26) that are arranged adjacent to each other, are provided respectively with a base part (32, 33), with the adjacent chambers (25, 26) being separated by seams (27, 28) that can be broken at least in certain sections.

2. The container according to Claim 1, **characterized in that** a third chamber (29) separates the two adjacent chambers (25, 26) from each other by seams (27, 28) that can be broken at least in certain sections.

3. The container according to one or more of the preceding claims, **characterized in that** the base parts (32, 33) have a pointed-oval form, as viewed from above, and are arranged with the points (34, 35) directed towards each other.

4. The container according to one or more of the preceding claims, **characterized in that** base parts are formed by a single-piece base.

5. The container according to one or more of the preceding claims, **characterized in that** the third chamber (29) completely separates the two adjacent chambers (25, 26).

6. The container according to one or more of the preceding claims, **characterized in that** the third chamber (6) is provided with an inserted base part (7).

7. The container according to one or more of the preceding claims, **characterized in that** one chamber (29) is provided with a spout (31), a pouring tab or the like.

8. The container according to one or more of the preceding claims, **characterized in that** the third chamber (29) is formed to taper to a point (36) in the direction of the base parts (32, 33) of the adjacent chambers (25, 26).

9. The container according to one or more of the preceding claims, **characterized in that** the point (36) and points (34, 35), which face each other, of the base parts (32, 33) come together in a node (37).

10. The container according to one or more of the preceding claims, **characterized in that** the point (43) of the third chamber (42) continues in an additional seam (48), that the additional seam (48) breakably separates the adjacent chambers (40, 41) and comes together in a node with the points (44, 45), which face each other, of the two base parts (46, 47) of the neighbouring chambers (40, 41).

11. The container according to one or more of the preceding claims, **characterized in that** the point (68) of the third chamber (61) meets a point of a fourth chamber (69).

12. The container according to one or more of the preceding claims, **characterized in that** the fourth chamber (69) has a base part.

13. The container according to one or more of the preceding claims, **characterized in that** directly adjacent chambers (2, 3, 6) are each closed at the top by a section (11-13) of a moulded part that has a boat-like shape in a top view.

14. A container, especially according to one or more of the preceding claims, **characterized in that** at least one chamber (102-104) is closed by a base part (108-110), that the base part (108-110) has a filling hole (111-113), and that the base part (108-110) rests on a stand (114).

15. The container according to one or more of the preceding claims, **characterized in that** all of the chambers (102-104) have base parts (108-110) that rest on a common stand (114).

16. The container according to one or more of the preceding claims, **characterized in that** the stand (136) has a base plate (137) that extends freely at least in some sections.

17. The container according to one or more of the preceding claims, **characterized in that** a filling hole (111-113) is continued, extending through the stand (114).

18. The container according to one or more of the preceding claims, **characterized in that** the base parts (108-110) and the stand (114) are formed as a single piece.

19. The container according to one or more of the preceding claims, **characterized in that** a cylindrical stem (115-117) is arranged between a stand (114) and a base part (108-110).

20. The container according to one or more of the preceding claims, **characterized in that** the stem (115-117) has a retracted cross-section with respect to the associated base part (108-110).

21. The container according to one or more of the preceding claims, **characterized in that** the stem (115-117) is free of a film delimiting a chamber (102-104).

22. The container according to one or more of the preceding claims, **characterized in that** the base parts (108-110) are arranged in a row.

23. The container according to one or more of the preceding claims, **characterized in that** the base parts (108-110) are spaced apart from each other peripherally.

24. The container according to one or more of the preceding claims, **characterized in that** the base parts (126, 127) are connected with each other by a web (130).

25. The container according to one or more of the preceding claims, **characterized in that** an intermediate piece (138) that closes the filling holes (128, 129) except for one (129) is provided between at least two base parts (126, 127) and a base plate (137).

26. The container according to one or more of the preceding claims, **characterized in that** a base plate (137) of the stand (136) is formed as a closure of a bore (140) that connects a spout (141) with the one filling hole (129) of a base part (127) that remains open.

## Revendications

1. Récipient de type bouteille en matière plastique, **caractérisé en ce qu'**au moins deux chambres juxtaposées (25, 26) comportant respectivement un élément de fond (32, 33) sont prévues, les deux chambres juxtaposées (25, 26) étant séparées par des soudures déchirables du moins par sections (27, 28).

2. Récipient selon la revendication 1, **caractérisé en ce qu'**une troisième chambre (29) sépare l'une de l'autre les deux chambres juxtaposées (25, 26) par des soudures déchirables du moins par sections (27, 28).

3. Récipient selon une ou plusieurs des revendications précédentes, **caractérisé en ce que** les éléments de fond (32, 33) ont une conformation ovale effilée en vue du dessus et sont disposés avec leurs pointes (34, 35) tournées les unes vers les autres.

4. Récipient selon une ou plusieurs des revendications précédentes, **caractérisé en ce que** les éléments de fond sont constitués par un fond en un bloc.

5. Récipient selon une ou plusieurs des revendications précédentes, **caractérisé en ce que** la troisième chambre (29) sépare totalement les deux chambres juxtaposées (25, 26).

6. Récipient selon une ou plusieurs des revendications précédentes, **caractérisé en ce que** la troisième chambre (29) est pourvue d'un élément de fond inséré (7).

7. Récipient selon une ou plusieurs des revendications précédentes, **caractérisé en ce qu'**une chambre (29) est équipée d'une évacuation (31), d'une languette d'évacuation ou similaire.

8. Récipient selon une ou plusieurs des revendications précédentes, **caractérisé en ce que** la troisième chambre (29) est réalisée de manière à finir en pointe (36) en direction des éléments de fond (32, 33) des chambres voisines (25, 26).

9. Récipient selon une ou plusieurs des revendications précédentes, **caractérisé en ce que** la pointe (36) et les pointes tournées les unes vers les autres (34, 35) des éléments de fond (32, 33) finissent en noeud (37).

10. Récipient selon une ou plusieurs des revendications précédentes, **caractérisé en ce que** la pointe (43) de la troisième chambre (42) se continue en une autre soudure (48), que l'autre soudure (48) sépare les deux chambres juxtaposées (40, 41) de manière déchirable et converge en un noeud avec les pointes tournées les unes vers les autres (44, 45) des deux éléments de fond (46, 47) des chambres voisines (40, 41).

11. Récipient selon une ou plusieurs des revendications précédentes, **caractérisé en ce que** la pointe (68) de la troisième chambre (61) converge avec une pointe d'une quatrième chambre (69).

12. Récipient selon une ou plusieurs des revendications précédentes, **caractérisé en ce que** la quatrième chambre (69) comporte un élément de fond.

13. Récipient selon une ou plusieurs des revendications précédentes, **caractérisé en ce que** les pointes directement juxtaposées (2, 3, 6) sont fermées en haut respectivement par une section en forme de barque (11-13) en vue du dessus d'une pièce moulée.

14. Récipient, notamment selon une ou plusieurs des revendications précédentes, **caractérisé en ce qu'**au moins une chambre (102-104) est fermée par un élément de fond (108-110), que l'élément de fond (108-110) comporte un orifice de remplissage (111-113) et que l'élément de fond (108-110) est posé sur un pied (114).

15. Récipient selon une ou plusieurs des revendications précédentes, **caractérisé en ce que** toutes les chambres (102-104) comportent des éléments de fond (108-110) qui sont posés sur un pied commun (114).

16. Récipient selon une ou plusieurs des revendications précédentes, **caractérisé en ce que** le pied (136) comporte une plaque de fond (137) s'étendant librement du moins par sections.

17. Récipient selon une ou plusieurs des revendications précédentes, **caractérisé en ce qu'**un orifice de remplissage (111-113) est prolongé en extension par le pied (114).

18. Récipient selon une ou plusieurs des revendications précédentes, **caractérisé en ce que** les éléments de fond (108-110) et le pied (114) sont réalisés en un bloc.

19. Récipient selon une ou plusieurs des revendications précédentes, **caractérisé en ce qu'**entre un pied (114) et un élément de fond (108-110) est disposée une tige cylindrique (115-117).

20. Récipient selon une ou plusieurs des revendications précédentes, **caractérisé en ce que** la tige (115-117) présente une section transversale en retrait par rapport à l'élément de fond afférent (108-110).

21. Récipient selon une ou plusieurs des revendications précédentes, **caractérisé en ce que** la tige (115-117) est dépourvue d'un film limitant une chambre (102-104).

22. Récipient selon une ou plusieurs des revendications précédentes, **caractérisé en ce que** les éléments de fond (108-110) sont disposés en une rangée.

23. Récipient selon une ou plusieurs des revendications précédentes, **caractérisé en ce que** les éléments de fond (108-110) sont espacés les uns des autres sur la circonférence.

24. Récipient selon une ou plusieurs des revendications précédentes, **caractérisé en ce que** les éléments de fond (126, 127) sont reliés entre eux par une traverse (130).

25. Récipient selon une ou plusieurs des revendications précédentes, **caractérisé en ce qu'**entre au moins deux éléments de fond (126, 127) et une plaque de fond (137), il est prévu une pièce intermédiaire (138) fermant les orifices de remplissage (128, 129) jusqu'à (129).

26. Récipient selon une ou plusieurs des revendications précédentes, **caractérisé en ce qu'**une plaque de fond (137) du pied (136) est réalisée sous forme d'obturateur d'une évacuation (141) avec la perforation reliant à l'orifice de remplissage (129) restant ouvert d'un élément de fond (127).
